# EUROPÄISCHE PATENTSCHRIFT

(11) **EP 0 158 297 B1**
(45) Veröffentlichungstag und Bekanntmachung des Hinweises auf die Patenterteilung: **31.08.1988**
(21) Anmeldenummer: 85104158.2
(22) Anmeldetag: 04.04.1985
(51) Int. Cl.: A47F 3/04, F25D 17/06

(54) **Kühlregal**
Refrigerated display shelf
Présentoir frigorifique

(30) Priorität: 13.04.1984 DE 3414033
(43) Veröffentlichungstag der Anmeldung: 16.10.1985
(73) Patentinhaber: Linde Aktiengesellschaft, 65189 Wiesbaden (DE)
(72) Erfinder: Böckmann, Gerhard, D-6502 Mainz-Kostheim (DE)
(74) Vertreter: Schaefer, Gerhard, Dr.

(56) Entgegenhaltungen:
- EP-A- 0 089 556
- DE-A- 2 137 388
- DE-B- 1 187 645
- FR-A- 2 295 380
- US-A- 2 822 672
- US-A- 2 984 085
- US-A- 3 169 383
- US-A- 3 291 027
- US-A- 3 392 544

## Beschreibung

Die Erfindung betrifft ein Kühlregal mit Einrichtungen zum Kühlen und Umwälzen von Kühlluft, mit einer Rückwand, die einen Luftleitkanal und an ihrer Vorderfront mindestens eine mit diesem verbundene Austrittsöffnung für Kühlluft aufweist, sowie mit einem oder mehreren Regalböden.

Ein derartiges Kühlregal ist durch die deutsche Offenlegungsschrift 2 909 860 bekanntgeworden. Es dient vorzugsweise zur Kühlung und Aufbewahrung von Lebensmitteln. Zur Kühlung der auf den Regalböden ausgestellten Waren wird ein kalter Luftstrom erzeugt, in dem beispielsweise ein zwangsbewegter Luftstrom über einen Kältemittelverdampfer geleitet wird und sich dabei abkühlt. Der kalte Luftstrom gelangt über den Lüftleitkanal in der Rückwand an die Austrittsöffnungen und gelangt von dort an die auf den Regalböden befindliche Ware, die durch den kalten Luftstrom gekühlt wird. Die kalte Luft strömt an den Regalböden entlang nach vorne und fällt an deren vorderen Rand nach unten, wobei ein kalter Luftschleier erzeugt wird, der das Eindringen warmer Umgebungsluft in das Kühlregal verhindert.

In der Praxis verhindert allerdings die auf den Regalböden befindliche Ware eine über die Breite des Kühlregals gleichmäßige Verteilung des Kühlluftschleiers. Unterschiedliche Stapelhöhen und Verpackungsformen der ausgestellten Ware lenken den Kühlluftstrom um und bewirken, daß der Kühlluftschleier an einigen Stellen verstärkt, an anderen Stellen verstärkt, an anderen Stellen abgeschwächt oder gar unterbrochen wird. Insbesondere in modernen Selbstbedienungsmärkten mit hohem Warenumsatz muß der vorhandene Warenraum vollständig ausgenutzt werden, so daß es zu Unterbrechungen des Kühlluftschleiers kommt.

Unregelmäßigkeiten im Kühlluftschleier bedeuten aber, daß warme Umgebungsluft von der Vorderseite her in das Kühlregal eindringt. Zumindest ein Teil der Ware wird dadurch über die vorgesehene Kühltemperatur angewärmt.

Die US-A-3 392 544 zeigt ein Kühlregal gemäß dem Obergriffs des Anspruchs 1 mit Einrichtungen zum Kühlen und Umwälzen von Kühlluft, in dessen Rückwand ein Luftleitkanal für die Kühlluft vorgesehen ist. Zwei Regalböden sind aus jeweils zwei mit Abstand übereinander angeordneten Platten aufgebaut, die jeweils einen Strömungskanal bilden. Die Strömungskanäle stehen mit dem Luftleitkanal in Verbindung und münden in Luftaustrittsöffnungen am vorderen Rand der Regalböden. Kühlluft, die in dem Luftleitkanal geführt wird, gelangt durch die Strömungskanäle in den Regalböden an die Vorderseite des Kühlregals und bildet dort einen von oben nach unten herabfallenden Kaltluftschleier. Der Kaltluftschleier verhindert, daß warme Luft aus der Umgebung an die auf den Regalböden befindliche Ware gelangt. Allerdings gelangt nur ein ein geringer Teil der kalten Luft unmittelbar an die auf den Regalböden befindliche Ware, um diese zu kühlen. Der größte Teil der Luft fällt vor den Regalböden nach unten, ohne an der zu kühlenden Ware vorbeizustreichen.

Der vorliegenden Erfindung liegt daher die Aufgabe zugrunde, ein Kühlregal der eingangs genannten Art zu entwickeln, bei dem eine gleichmäßige Verteilung des Kühlluftstroms auf die auf den Regalböden befindliche Ware gewährleistet ist.

Diese Aufgabe wird erfindungsgemäß dadurch gelöst daß der hintere Rand der unteren Platte über den hinteren Rand der oberen Platte vorsteht und daß jede im Bereich der Rückwand angeordnete Öffnung über den gekühlten Raum von der kühlluft angeströmt wird.

Beim erfindungsgemäßen Kühlregal ist der Strömungskanal im Regalboden nicht unmittelbar mit dem Luftleitkanal in der Rückwand des Kühlregals verbunden, sondern steht in Strömungsverbindung mit dem gekühlten Raum vor der Rückwand. Die aus den Luftaustrittsöffnungen in der Rückwand ausströmende Kühlluft gelangt somit zumindest zum Teil an die auf den Regalböden befindliche Ware. Die Kühlluft sinkt in dem gekühlten Raum nach unten und gelangt aufgrund der besonderen Anordnung der beiden Platten des Regalbodens an dessen Rückseite in den Strömungskanal, der in dem Regalboden verläuft, durchströmt diesen und verläßt ihn über die Öffnung in seinem vorderen Bereich. Der im Inneren des Regalbodens geführte Kühlluftstrom ist nicht durch die auf dem Regalboden gestapelte Ware beeinflußt, so daß der an der vorderen Öffnung austretende Kühlluftstrom einen gleichmäßigen Kühlluftschleier erzeugt.

Durch den Erfindungsgegenstand wird einerseits ein gleichmäßiger Kühlluftschleier an der Vorderseite des Kühlregals erzeugt und andererseits eine ausreichende Kühlung der auf dem Regalboden befindlichen Ware sichergestellt. Darüber hinaus ergibt sich der Vorteil, daß der Regalboden gemäß der Erfindung einfach und preiswert herzustellen ist.

Bei einer bevorzugten Weiterbildung des Erfindungsgegenstandes ist der Strömungsweg durch zwei mit Abstand übereinander angeordnete Platten gebildet.

Bei einer weiteren bevorzugten Ausgestaltung des Erfindungsgegenstandes steht der vordere Rand der oberen Platte über den vorderen Rand der unteren Platte vor.

Bei dieser Anordnung weist die vordere Öffnung nach unten und begünstigt den Kühlluftaustritt zur Bildung des Kühlluftschleiers.

Bei einer weiteren Ausgestaltung des Erfindungsgegegenstandes sind in der vorderen Öffnung Lamellen oder offenporiger Schaumstoff zur Luftführung angeordnet.

Die Lamellen oder der Schaumstoff besitzen die Aufgabe, den Kühlluftstrom möglichst gleichmäßig zu verteilen.

Es erweist sich als zweckmäßig, wenn, wie weiter vorgeschlagen wird, der Regalboden in der Höhe verstellbar ist.

Mit Hilfe dieser Anordnung läßt sich der Warenraum oberhalb und unterhalb des Regalbodens besonders gut an die jeweiligen Gegebenheiten anpassen. Insbesondere läßt sich der Regalboden so einstellen, daß die Höhe des unter ihm befindlichen Warenraumes gerade zur Aufnahme der dort unterzubringenden Ware ausreicht. Der erzeugte Kühlluftschleier wird dadurch so kurz und so wirkungsvoll wie möglich.

Bei einer bevorzugten Weiterbildung des Erfindungsgegenstandes weist der Regalboden eine Wärmeisolierung auf.

Der Regalboden kann an seiner Unterseite eine Beleuchtungseinrichtung tragen.

Es ist zweckmäßig, wenn der Regalboden gemäß einer Weiterbildung des Erfindungsgegenstandes an seinem vorderen Rand eine Stauleiste trägt.

Die Stauleiste, die vorzugsweise aus einem durchsichtigen Material, beispielsweise Glas gefertigt ist, verhindert ein Herabrutschen der auf dem Regalboden befindlichen Ware und sorgt für eine günstige Kühlluftverteilung.

Gemäß einem weiterbildenden Erfindungsmerkmal ist zwischen der Luftaustrittsöffnung und dem Regalboden mindestens ein weiterer Regalboden vorgesehen, dessen hinterer Rand mit Abstand zur Rückwand verläuft.

Der aus der Luftaustrittsöffnung austretende Kühlluftstrom strömt zum Teil über den weiteren Regalboden, während der andere Teil des Kühlluftstromes hinter dem weiteren Regalboden an der Rückwand entlang zur Öffnung des darunter befindlichen Regalbodens strömt.

Es wird weiter vorgeschlagen, daß unterhalb des Regalbodens ein einschiebbarer Container angeordnet ist.

Die Erfindung wird anhand von schematisch dargestellten Ausführungsbeispielen näher erläutert.

Hierbei zeigen ,die Figuren 1 und 2 zwei Ausführungsbeispiele eines erfindungsgemäßen Kühlregals, die Figuren 3 und 4 zwei Ausführungsformen eines Regalbodens. Das Kühlregal gemäß Figur 1 weist eine Rückwand 1 auf, die aus einer Wärmeisolierung 2, einer mit Abstand davor angeordneten Verkleidung 3 sowie einer Zwischen der Verkleidung 3 und der Wärmeisolierung 2 angeordneten Trennwand 4 zusammengesetzt ist. Durch die Wärmeisolierung 2 und die Trennwand 4 ist ein erster Luftleitkanal 5 gebildet. Ein zweiter Luftleitkanal 6 befindet sich zwischen der Trennwand 4 und der Verkleidung 3. Der erste Luftleitkanal 5 ist an seiner Unterseite gegen die Umgebung offen, während der zweite Luftleitkanal 6 verschlossen ist.

Das Kühlregal ist an seiner Oberseite durch eine Decke 7 abgeschlossen, die einen Hohlraum 8 enthält. Der Hohlraum 8 steht einerseits mit dem ersten Luftleitkanal 5 und andererseits mit dem zweiten Luftleitkanal 6 in Strömungsverbindung. In dem Hohlraum 8 ist ein Ventilator 9 zum Umwälzen von Kühlluft sowie ein Verdampfer 10 zum Kühlen von Kühlluft vorgesehen.

Im vorderen unteren Bereich der Decke 7 ist eine Luftauslaßöffnung 11 vorgesehen. Luftauslaßöffnungen 12, 13 sind außerdem im oberen bzw. unteren Teil der Verkleidung 3 vorgesehen, die die Vorderfront der Rückwand 1 bildet.

In dem Kühlregal sind unterhalb der Luftauslaßöffnung 12 zwei Regalböden 14, 15 vorgesehen. Der Regalboden 14 ist mit Abstand zur Verkleidung 3 angeordnet, so daß zwischen seinem hinteren Rand und der Verkleidung 3 ein Spalt 16 gebildet ist.

Der Regalboden 15 setzt sich aus zwei mit Abstand übereinander angeordneten Platten 17, 18 zusammen. Zwischen den beiden Platten sind-Abstandselemente 19 vorgesehen.

Die Platten 17, 18 sind versetzt zueinander angeordnet, wobei die untere Platte 18 bis an die Verkleidung 3 heranreicht, während die obere Platte 17 nach vorne (in der Zeichnung nach rechts) verschoben ist. Auf diese Weise bilden die beiden Platten 17, 18 in ihrem hinteren Bereich eine nach oben weisende spaltartige Öffnung 20 und in ihrem vorderen Bereich eine nach unten weisende spaltartige Öffnung 21. Die beiden Öffnungen 20, 21 sind durch einen von den Platten 17, 18 begrenzten Strömungskanal 22 miteinander verbunden. Der Regalboden 15 weist ferner eine wärmeisolierende Auflage 23, an seiner Unterseite eine Beleuchtungseinrichtung 24 sowie an seinem vorderen oberen Rand eine Stauleiste 25 aus durchsichtigem Material, beispielsweise Glas, auf.

Unterhalb des Regalbodens 15 ist ein Container 26 angeordnet.

Das erfindungsgemäße Kühlregal funktioniert folgendermaßen: Durch den Ventilator 9 wird aus der Umgebung Luft in den ersten Luftleitkanal 5 eingesaugt (Pfeile 27). Die angesaugte Luft durchströmt den Verdampfer 10 und wird dabei abgekühlt. Ein Teil der Kühlluft strömt durch die Luftaustrittsöffnung 11 und fällt als Kühlluftschleier an der Vorderseite des Kühlregals herab (Pfeile 28).

Ein anderer Teil des Kühlluftstromes strömt in den zweiten Luftleitkanal 6 und von dort über die Luftaustrittsöffnungen 12, 13 in das Kühlregal. Während die Kühlluft, die durch die Luftaustrittsöffnung 13 austritt, ausschließlich die im Container 26 befindliche Ware kühlt, gelangt ein Teil der Kühlluft aus der Luftaustrittsöffnung 12 an die auf dem Regalboden 14 stehende Ware und kühlt diese. Ein anderer Teil der Kühlluft aus der Luftaustrittsöffnung 12 strömt entlang der Verkleidung nach unten durch den Spalt 16 und gelangt über die Öffnung 20 in den Strömungsweg 22. Sie verläßt den Regalboden über die Öffung 21 und erzeugt einen von dort herabfallenden Kaltluftschleier (Pfeil 29).

Der Boden 15 dient somit zur Führung und Verteilung von Kühlluft. Im mittleren und unteren Abschnitt des Kühlregals, in welchem die Wirkung des aus der Luftauslaßöffnung 11 ausströmenden Kühlluftschleiers bereits nachläßt, wird durch die aus der Öffnung 21 ausströmende Kühlluft ein gleichmäßiger Kühlluftschleier erzeugt, der im unteren Bereich des Kühlregals ein Eintreten warmer Umgebungsluft verhindert. Dieser Kühlluftschleier wird durch Ware, die auf den Regalböden 14 und 15 aufgestellt ist, nicht beeinflußt oder behindert. Bei dem Kühlregal gemäß Figur 2 sind für analoge Teile dieselben Bezugszeichen wie in Figur 1 verwendet. Das Kühlregal weist eine Rückwand 1 auf, die sich aus einer Wärmeisolierung 2 sowie einer mit Abstand davor angeordneten Verkleidung 3 zusammensetzt. Zwischen der Wärmeisolierung 2 und der Verkleidung 3 ist ein Luftleitkanal 30 ausgebildet. Das Kühlregal weist Regalböden 14, 15 auf, die vor der Verkleidung 3 angeordnet sind. Oberhalb der Regalböden 14, 15 sind Luftaustrittsöffnungen 12 vorgesehen, durch die die von dem Ventilator 9 umgewälzte Kühlluft aus dem Luftleitkanal 30 ausströmt. Jeder der aus den Luftaustrittsöffnungen 12 austretenden Kühlluft-Teilströme kühlt die auf dem darunter befindlichen Regalboden 14, 15 angeordnete Ware und fällt vor der Vorderkante der Regalböden 14, 15 nach unten (Pfeile 31).

Der Regalboden 15 weist an seinem hinteren Rand eine spaltartige Öffnung 20 auf, durch die ein Teil der aus der darüberliegenden Luftauslaßöffnung 12 ausströmenden Kühlluft in den innerhalb des Regalbodens 15 befindlichen Strömungskanal 22 gelangt. Diese Kühlluftmenge strömt durch die spaltartige Öffnung 21 am vorderen Rand des Regalbodens 15 aus und erzeugt einen nach unten fallenden Luftschleier (Pfeil 29). Dieser Kühlluftschleier ist im Gegensatz zu dem durch die Pfeile 31 angedeuteten Luftschleier nicht durch die auf den Regalböden 14, 15 angeordnete Ware beeinflußt.

Die Figuren 3 und 4 zeigen zwei Ausführungsformen des Regalbodens 15. Gemäß Figur 3 sind in der Öffnung 21 zwischen den beiden Platten 17,18 Lamellen 32 angeordnet. Gemäß Figur 4 ist in der Öffnung 21 ein offenporiger Schaumstoff 33 angeordnet. Die Luftströmung ist in beiden Figuren durch Pfeile angedeutet.

## Patentansprüche

1. Kühlregal mit Einrichtungen zum Kühlen und Umwälzen von Kühlluft, mit einer Rückwand (1), die einen Luftleitkanal (5, 6) und an ihrer Vorderfront mindestens eine mit diesem verbundene Austrittsöffnung (12, 13) für Kühlluft aufweist, sowie mit mindestens einem in dem gekühlten Raum vor der Rückwand (1) angeordneten Regalboden (15), der im Bereich der Rückwand (1) und in seinem vorderen Bereich jeweils mindestens eine Öffnung (20, 21) aufweist, die durch einen innerhalb des Regalbodens (15) verlaufenden und durch zwei mit Abstand übereinander angeordnete Platten (17,18) gebildeten Strömungskanal (22) verbunden sind, dadurch gekennzeichnet, daß der hintere Rand der unteren Platte (18) über den hinteren Rand der oberen Platte (17) vorsteht und daß jede im Bereich der Rückwand (1) angeordnete Öffnung (20) über den gekühlten Raum von der Kühlluft angeströmt wird.

2. Kühlregal nach Anspruch 1, dadurch gekennzeichnet, daß die Öffnungen (20, 21) durch jeweils einen Spalt zwischen den vorderen und hinteren Rändern der Platten (17, 18) gebildet sind.

3. Kühlregal nach Anspruch 1 oder 2, dadurch gekennzeichnet, daß der vordere Rand der oberen Platte (17) über dem vorderen Rand der unteren Platte (18) vorsteht.

4. Kühlregal nach einem der Ansprüche 1 bis 3, dadurch gekennzeichnet, daß in der vorderen Öffnung (21) Lamellen (32) oder offenporiger Schaumstoff (33) zur Luftführung angeordnet sind.

5. Kühlregal nach einem der Ansprüche 1 bis 4, dadurch gekennzeichnet, daß der Regalboden (15) in der Höhe verstellbar ist.

6. Kühlregal nach einem der Ansprüche 1 bis 5, dadurch gekennzeichnet, daß zwischen der Luftaustrittsöffnung (12) und dem Regalboden (15) mindestens ein weiterer Regalboden (14) vorgesehen ist, dessen hinterer Rand mit Abstand zur Rückwand (1) verläuft.

7. Kühlregal nach einem der Ansprüche 1 bis 6, dadurch gekennzeichnet, daß unterhalb des Regalbodens (15) ein einschiebbarer Container (26) angeordnet ist.

8. Kühlregal nach einem der Ansprüche 1 bis 7, dadurch gekennzeichnet, daß der Regalboden (15) eine Wärmeisolierung (23) aufweist.

9. Kühlregal nach einem der Ansprüche 1 bis 7, dadurch gekennzeichnet, daß der Regalboden (15) an seinem vorderen Rand eine Stauleiste (25) trägt.

## Claims

1. A refrigerated case having devices for cooling and circulating refrigerating air, having a rear wall (1) which has an air duct (5, 6) and at least one outlet opening (12,13) connected thereto on its front for the refrigerating air, as well as at least one shelf (15) disposed in front of the rear wall (1) in the refrigerated area, which shelf has at least one opening (20, 21) in the region of the rear wall (1) and in its front area respectively, which openings are connected by a flow duct (22) inside the shelf (15) and formed by two superposed panels (17,18) with a gap therebetween, characterised in that the rear edge of the lower panel (18) projects beyond the rear edge of the upper panel (17) and refrigerating air flows against each opening (20) in the region of the rear wall (1) by way of the refrigerated area.

2. A refrigerated case as claimed in claim 1, characterised in that the openings (20, 21) are formed by respective apertures between the front and rear edges of the panels (17,18).

3. A refrigerated case as claimed in claim 1 or 2, characterised in that the front edge of the upper panel (17) projects beyond the front edge of the lower panel (18).

4. A refrigerated case as claimed in claims 1 to 3, characterised in that blades (32) or open-pored foam (33) are disposed in the front opening (21) to guide the air.

5. A refrigerated case as claimed in any of claims 1 to 4, characterised in that the height of the shelf (15) is adjustable.

6. A refrigerated case as claimed in any of claims 1 to 5, characterised in that at least one further shelf (14) is provided between the air outlet opening (12) and the shelf (15), and its rear edge is at a distance from the rear wall (1).

7. A refrigerated case as claimed in any of claims 1 to 6, characterised in that an insertable container (26) is disposed beneath the shelf (15).

8. A refrigerated case as claimed in any of claims 1 to 7, characterised in that the shelf (15) has thermal insulation (23).

9. A refrigerated case as claimed in any of claims 1 to 7, characterised in that the shelf (15) has a retaining strip (25) on its front edge.

## Revendications

1. Rayonnage réfrigéré à dispositifs pour le refroidissement et la mise en circulation d'air réfrigérant, comportant une paroi arrière (1) qui présente une gaine de circulation d'air (5, 6) et, à sa face avant, au moins un orifice de sortie (12, 13) d'air réfrigérant, raccordé à celle-ci, ainsi que, disposée dans l'espace réfrigéré, en avant de la paroi arrière (1), au moins une étagère (15) qui comporte dans la zone de la paroi arrière (1) et dans sa partie avant, respectivement au moins un orifice (20) et un orifice (21) qui sont reliés par un canal de circulation (22) s'étendant à l'intérieur de l'étagère (15) et formé par deux plaques (17, 18) disposées à une certaine distance l'une au-dessus de l'autre, rayonnage refrigéré caractérisé en ce que le bord arrière de la plaque inférieure (18) dépasse le bord arrière de la plaque supérieure (17), et en ce que l'orifice (20) disposé dans la zone de la paroi arrière (1) est traversé par l'air réfrigérant au-dessus de l'espace réfrigéré.

2. Rayonnage réfrigéré selon la revendication 1, caractérisé en ce que les orifices (20, 21) sont formés chacun par une fente entre les bords avant et arrière des plaques (17, 18).

3. Rayonnage réfrigéré selon la revendication 1 ou 2, caractérisé en ce que le bord avant de la plaque supérieure (17) dépasse le bord avant de la plaque inférieure (18).

4. Rayonnage réfrigéré selon l'une quelconque des revendications 1 à 3, caractérisé en ce que des lamelles f32) ou de la matière alvéolaire (33) à pores ouverts sont disposées dans l'orifice avant (21) pour le guidage de l'air.

5. Rayonnage réfrigéré selon l'une quelconque des revendications 1 à 4, caractérisé en ce que l'étagère (15) est réglable en hauteur.

6. Rayonnage réfrigéré selon l'une quelconque des revendications 1 à 5, caractérisé en ce que, entre l'orifice de sortie d'air (12) et l'étagère (15), est placée au moins une autre étagère (14) dont le bord arrière s'étend à une certaine distance de la paroi arrière (1).

7. Rayonnage réfrigéré selon l'une quelconque des revendications 1 à 6, caractérisé en ce qu'un conteneur (26) mobile est disposé au-dessous de l'étagere (15).

8. Rayonnage réfrigéré selon l'une quelconque des revendications 1 à 7, caractérisé en ce que l'étagère (15) comporte une isolation thermique (23).

9. Rayonnage réfrigéré selon l'une quelconque des revendications 1 à 7, caractérisé en ce que l'étagère (15) porte sur son bord avant une bordure de retenue (25).
